# FASCICULE DE BREVET EUROPEEN

(11) **EP 3 240 454 B1**
(45) Date de publication et mention de la délivrance du brevet: **22.12.2021**
(21) Numéro de dépôt: 15823365.0
(22) Date de dépôt: 22.12.2015
(51) Int. Cl.: A45D 1/04, A45D 1/10, A45D 1/12, A45D 1/16, A45D 2/00

(54) **APPAREIL DE COIFFURE DE TYPE BROSSE AVEC MOYENS DE CHAUFFAGE OPTIMISÉS**
BÜRSTENARTIGE HAARSTYLINGVORRICHTUNG MIT OPTIMIERTEN ERWÄRMUNGSMITTELN
BRUSH-TYPE HAIRSTYLING DEVICE COMPRISING OPTIMISED HEATING MEANS

(30) Priorité: 30.12.2014 FR 1463429
(43) Date de publication de la demande: 08.11.2017
(73) Titulaire: SEB S.A., 69130 Ecully (FR)
(72) Inventeur: LAUCHET, Nicolas, 38780 Estrablin (FR); JAVELLE, Valentin, 38121 Chonas l'Amballan (FR)
(74) Mandataire: SEB Développement
(86) Numéro de dépôt international: PCT/FR2015/053723
(87) Numéro de publication internationale: WO 2016/108014

(56) Documents cités:
- EP-B1- 2 392 222
- CN-A- 102 783 802
- FR-A1- 2 447 162
- JP-A- S6 472 704
- JP-A- S54 136 961
- JP-A- 2014 226 565

## Description

La présente invention concerne un appareil de coiffure de type brosse qui comporte des moyens de chauffage du mandrin optimisé afin de permettre le travail des cheveux secs ou humides et de réaliser un traitement plus efficace des cheveux durant leur coiffage. Un autre objectif de l'invention est de concevoir un appareil de coiffure multifonction de type brosse tournante qui permet la réalisation de plusieurs types de coiffage au moyen du même appareil de coiffure, et qui est équipé desdits moyens de chauffage optimisés. Dans une réalisation préférentielle, l'appareil de coiffure selon l'invention permettra de conjuguer les effets d'un fer à boucler, d'un fer à lisser, d'une brosse à cheveux et d'un sèche-cheveux, en sorte de réaliser au moins trois coiffages différents sur cheveux secs ou humides.

Il est connu des appareils de coiffure équipés d'un corps permettant la manipulation de l'appareil et d'un mandrin configuré pour traiter les cheveux, l'appareil de coiffure comprenant en outre des moyens de chauffage du mandrin aidant au séchage des cheveux et à leur traitement durant le coiffage. Ces caractéristiques se retrouvent notamment dans les documents JPH02309903A, JPH03267006A et JPH05168515A qui divulguent un appareil de coiffure comprenant un système de soufflage d'air chaud situé dans le corps, qui permet de souffler de l'air chaud à la périphérie du mandrin, et un système de création de vapeur agencé sur le mandrin, qui comporte un élément chauffant s'étendant au centre du mandrin qui chauffe partiellement le mandrin et créé de la vapeur au contact d'un tampon humide.

On connait également le document JPS54136959A qui divulgue un appareil de coiffure multifonction comprenant un mandrin chauffant équipé d'un arbre qui reçoit un ressort hélicoïdal dont les spires sont pourvues de poils. Un embout agencé à l'extrémité de l'arbre est configuré pour être positionné et verrouillé soit dans une première position selon laquelle le ressort est comprimé, pour presser les spires les unes contre les autres après avoir positionné les cheveux entre lesdites spires, soit dans une seconde position selon laquelle le ressort est détendu, pour écarter les spires et permettre le retrait des cheveux après leur coiffage. Des moyens de chauffage du mandrin sont constitués d'un élément chauffant qui s'étend longitudinalement au centre de l'arbre du mandrin.

Ces différents appareils de coiffure selon l'art antérieur présentent pour inconvénient d'avoir une capacité de chauffe du mandrin limitée, en particulier pour les modes de réalisation décrits dans les documents JPH02309903A, JPH03267006A et JPH05168515A où l'élément chauffant est destiné à la création de vapeur sur le mandrin. Un autre inconvénient de ces appareils de coiffure antérieurs est de ne pas permettre un réglage précis de la chauffe du mandrin. Le document FR2447162 divulgue un appareil de coiffure selon le contexte.

La présente invention vise à pallier ces inconvénients. A cet effet, l'appareil de coiffure selon l'invention comprend un corps configuré pour manipuler l'appareil, un mandrin de coiffage des cheveux qui est creux et qui prolonge le corps selon un axe longitudinal X. En outre, l'appareil de coiffure comprend deux éléments chauffants par conduction thermique agencés sur une paroi interne du mandrin. Un tel agencement permet de transférer directement la chaleur au travers de la matière du mandrin en évitant toute déperdition thermique, ce qui permet de chauffer plus intensément le mandrin et donc de disposer d'une plage de réglage de la température de chauffe du mandrin, plus large. En outre, cela permet d'avoir une température de chauffe du mandrin qui correspond plus exactement à la température de chauffe de l'au moins un élément chauffant, ce qui permet un réglage plus précis de la température de chauffe du mandrin.

Cet agencement des deux éléments chauffants sur la paroi interne du mandrin a en outre pour effet de libérer l'espace intérieur du mandrin, ce qui présente plusieurs avantages. En effet, comme cela apparaîtra plus en détail à la lecture de la description suivante, le dégagement de la chambre du mandrin favorise l'agencement à l'intérieur de celle-ci d'un dispositif d'actionnement du mandrin permettant de rendre multifonctionnel l'appareil de coiffure selon l'invention. De même, cela favorise la mise en œuvre d'un système de soufflage d'air chaud permettant de souffler l'air chaud dans la chambre du mandrin sur toute sa longueur, ce qui permet une meilleure répartition de l'air chaud soufflé sur les cheveux durant leur traitement par la chaleur.

L'appareil de coiffure selon l'invention comprend deux éléments chauffants afin de limiter l'encombrement de l'espace intérieur du mandrin. Bien entendu, on pourrait prévoir plus de deux éléments chauffants sans sortir du cadre de l'invention.

Selon une réalisation de l'appareil de coiffure objet de l'invention, le mandrin comprend un tambour et des bagues montées coulissantes selon l'axe longitudinal X, sur une paroi externe dudit tambour. Les bagues sont configurées pour être positionnées jointivement entre elles de sorte à constituer un rouleau ou pour être écartées entre elles de sorte à permettre l'insertion de cheveux dans les écartements, entre lesdites bagues. En outre, les deux éléments chauffants sont agencés sur la paroi interne du tambour. Ces caractéristiques de l'appareil de coiffure selon l'invention permettent son utilisation pour le lissage des cheveux, en les positionnant dans les écartements entre les bagues resserrées puis en exerçant une traction sur ces cheveux. Tandis que la forme en rouleau du mandrin, lorsque les bagues sont jointives, permet la réalisation de boucles. Ces différents traitements étant réalisables sur cheveux secs ou humides.

Selon cette réalisation, l'appareil de coiffure objet de l'invention comprend un dispositif d'actionnement des bagues configuré au moins pour écarter les bagues et pour resserrer indépendamment ces bagues les unes contre les autres en fonction des épaisseurs de cheveux disposées entre lesdites bagues. Ainsi, l'écartement des bagues pour libérer les cheveux ou les positionner sur le mandrin, s'effectue aisément. Le resserrage indépendant des bagues tout en assurant une pression constante permet de travailler de manière identique les cheveux disposés dans les écartements entre les bagues, quelles que soient les variations d'épaisseur qui peuvent exister entre les mèches de cheveux positionnées dans lesdits écartements.

Dans une réalisation de ce dispositif d'actionnement, les bagues sont configurées pour être montées coulissantes successivement les unes vis-à-vis des autres selon l'axe longitudinal X. En outre, le dispositif d'actionnement comprend un système de transmission configuré à l'intérieur du mandrin 3 pour coulisser de manière télescopique les bagues, en agissant sur la bague distale puis successivement sur les bagues intermédiaires et sur la bague proximale, lors de leur écartement et lors de leur resserrage. Par ailleurs, les deux éléments chauffants sont disposés autour dudit système de transmission. Comme précisé précédemment, l'agencement des deux éléments chauffants sur la paroi interne du tambour du mandrin permet avantageusement de libérer la chambre du tambour pour y agencer ledit système de transmission.

Selon cette réalisation de l'appareil de coiffure objet de l'invention, un système de blocage est configuré pour agir sur le dispositif d'actionnement et déplacer concomitamment les bagues en position jointive dans une position écartée par rapport à une base du mandrin ou, inversement, dans une position resserrée vis-à-vis de ladite base, lors de l'activation dudit dispositif d'actionnement. Cette mise en œuvre permet de réaliser un bouclage des cheveux au moyen de l'appareil de coiffure, en bloquant préalablement l'extrémité d'une mèche de cheveux entre la bague proximale et la base, après avoir écarté concomitamment les bagues puis resserré concomitamment celles-ci, puis en enroulant la mèche autour du mandrin, soit manuellement lorsque le mandrin est non-rotatif soit, de préférence, automatiquement lorsque le mandrin est rotatif et motorisé. Ce système de blocage facilite la préhension de l'extrémité de la mèche de cheveux au moyen des bagues puis son enroulement autour du mandrin afin de réaliser le bouclage. Le bouclage des cheveux peut en outre être réalisé sur cheveux secs ou humides grâce aux moyens de chauffage du mandrin. En outre, l'appareil de coiffure comprend un bouton de commande du système de blocage pour activer et désactiver ledit système de blocage.

Selon cette réalisation de l'appareil de coiffure, le tambour comprend une portion proximale et une portion distale, la portion distale étant montée coulissante dans la portion proximale selon l'axe longitudinal X, l'au moins un élément chauffant étant monté sur la paroi interne de la portion proximale.

Selon une réalisation de l'appareil de coiffure objet de l'invention, le mandrin est monté en liaison pivot vis-à-vis du corps. En outre, l'appareil de coiffure comprend des moyens d'entraînement en rotation du mandrin. Ainsi, l'appareil de coiffure dispose d'un mandrin rotatif qui facilite sa manipulation durant le traitement des cheveux, notamment pour la réalisation d'un bouclage. On peut toutefois envisager une variante de réalisation simplifiée de l'appareil de coiffure selon l'invention, avec un mandrin non-rotatif vis-à-vis du corps, ce qui nécessite d'enrouler manuellement les cheveux autour du mandrin.

Selon cette réalisation de l'appareil de coiffure, les deux éléments chauffants sont raccordés électriquement à une carte électronique de gestion fixée dans le corps, au moyen d'un connecteur électrique tournant qui permet de s'affranchir de la rotation de ces deux éléments chauffants avec la paroi interne du mandrin.

Dans une réalisation de l'appareil de coiffure selon l'invention, des moyens de soufflage d'air chaud sont agencés dans le corps, le mandrin étant configuré pour éjecter l'air chaud soufflé. De préférence, les moyens de soufflage d'air chaud et le mandrin sont configurés pour éjecter l'air chaud soufflé au travers d'au moins une parmi deux sorties d'air, et de préférence les deux sorties d'air, agencées respectivement au niveau d'une base et d'une tête dudit mandrin. Cela optimise la répartition de l'air chaud soufflé sur les cheveux, des deux côtés longitudinaux du mandrin. D'autres variantes de réalisation sont envisageables, par exemple la mise en œuvre d'un système de soufflage de l'air chaud configuré pour projeter de l'air chaud radialement au mandrin, au travers de celui-ci, en tenant compte de la position de l'au moins un élément chauffant. Ces diverses variantes de réalisation sont envisageables du fait que l'air chauffé peut circuler facilement dans la chambre du mandrin.

Selon cette réalisation de l'appareil de coiffure, la base du mandrin et le corps sont configurés pour former un conduit qui débouche sur la première sortie au niveau de ladite base, l'air chaud soufflé circulant dans ledit conduit. L'appareil de coiffure comprend un capot de fermeture de la tête du mandrin. Le capot et la tête sont configurés pour former un conduit déflecteur qui communique avec l'intérieur du mandrin et qui débouche sur la seconde sortie au niveau de ladite tête. Ainsi, l'air chaud soufflé circule à l'intérieur du mandrin puis dans le conduit déflecteur, et débouche sur cette seconde sortie.

Selon une réalisation de l'appareil de coiffure objet de l'invention, le mandrin comprend une paroi interne sur laquelle est agencé au moins un logement configuré pour recevoir l'au moins un élément chauffant. Cette conception facilite la mise en place des éléments chauffants sur la paroi interne du mandrin. Cela facilite en outre le remplacement éventuel d'un des éléments chauffants en cas de défectuosité.

Selon une réalisation préférentielle de l'appareil de coiffure objet de l'invention, les deux éléments chauffants s'étendent selon l'axe longitudinal X sur au moins la moitié de la longueur du mandrin, en sorte de garantir une homogénéité de la température sur toute la longueur du mandrin.

La description suivante met en évidence les caractéristiques et avantages de l'appareil de coiffure selon l'invention dans un mode de réalisation non limitatif s'appuyant sur des figures, parmi lesquelles :
- Les figures 1 et 2 illustrent, selon un premier plan de coupe longitudinale, un appareil de coiffure objet de l'invention avec des bagues respectivement en position écartée et en position resserrée ;
- Les figures 3 et 4 illustrent, selon un second plan de coupe longitudinale perpendiculaire au premier plan précité, ledit appareil de coiffure des figures 1 et 2 avec les bagues respectivement en position écartée et en position resserrée ;
- Les figures 5 et 6 illustrent essentiellement le mandrin avec les bagues resserrées correspondant aux figures 2 et 4, selon deux angles de vue isométrique et selon deux plans de coupe différents ;
- La figure 7 est une vue isométrique depuis le côté proximal du mandrin, qui met en évidence les bagues et les éléments agencés à l'intérieur du tambour ;
- La figure 8 est une vue en plan depuis le côté distal du mandrin, qui met également en évidence les éléments agencés à l'intérieur du tambour ;
- La figure 9 illustre un manchon constituant une brosse, les poils de la brosse n'étant toutefois pas représentés pour une meilleure compréhension de cette figure ;

Tel qu'illustré sur les figures 1 à 4, l'appareil de coiffure 1 comprend un corps 2 et un mandrin 3. Le mandrin 3 est agencé dans le prolongement longitudinal du corps 2, selon un axe longitudinal X. Ce mandrin 3 comprend un tambour 4 qui comporte une portion proximale 5 et une portion distale 6, comme illustré plus en détail sur les figures 3, 4 et 6. La portion distale 6 est montée à coulissement selon l'axe longitudinal X à l'intérieur de la portion proximale 5.

Le mandrin 3 comprend une bague proximale 7, cinq bagues intermédiaires 8-12 et une bague distale 13, comme illustré sur les figures 1 à 3. Les bagues proximale 7, intermédiaires 8-12 et distale 13 sont illustrées également sur les figures 5 à 7. Le nombre de bagues intermédiaires est variable selon la longueur du mandrin 3 voire selon le nombre de pressions sur les cheveux que l'on souhaite réaliser en une seule opération de traitement des cheveux. On choisira de préférence entre quatre et huit bagues intermédiaires. En regard de ces figures 1 à 7, on constate que la bague proximale 7, les bagues intermédiaires 8-12 et la bague distale 13 ont une forme en créneau dans un plan de coupe longitudinal passant par l'axe longitudinal X.

Comme le montrent plus en détail les figures 5 et 6, la bague proximale 7 comprend un cylindre interne 7a et un cylindre externe 7b reliés entre eux par un épaulement 7c, et comprend également une base circulaire 7d qui ferme en partie l'extrémité distale du cylindre externe 7b. De manière similaire, les bagues intermédiaires 8-12 comprennent chacune un cylindre interne 8a-12a et un cylindre externe 8b-12b reliés entre eux par un épaulement 8c-12c, et une base circulaire 8d-12d qui ferme en partie l'extrémité distale du cylindre externe 8b-12b. La bague distale 13 comprend également un cylindre interne 13a et un cylindre externe 13b reliés entre eux par un épaulement 13c, mais est dépourvue de base circulaire. L'extrémité distale 14 du cylindre externe 13b de la bague distale 13 est emboîtée sur une tête épaulée 15 de la portion distale 6 du tambour 4, comme l'illustrent notamment les figures 5 et 6. La base circulaire 7d de la bague proximale 7 est montée à coulissement selon l'axe longitudinal X sur le cylindre interne 8a de la première bague intermédiaire 8. De même, les bases circulaires 8d-11d des bagues intermédiaires 8-11 sont successivement montées à coulissement selon l'axe longitudinal X sur les cylindres internes 9a-12a des bagues intermédiaires suivantes 9-12. La base circulaire 12d de la dernière bague intermédiaire 12 est montée à coulissement selon l'axe longitudinal X sur le cylindre interne 13a de la bague distale 13.

L'appareil de coiffure 1 comprend une pièce de liaison 16 illustrée sur les figures 1 à 6. Cette pièce de liaison 16 est agencée selon l'axe longitudinal X et comprend un volant 17 assujetti à un arbre creux 18. L'extrémité distale du volant comprend un épaulement 17a illustré plus en détail en figures 5 et 6. Tel qu'illustré plus en détail sur les figures 1 à 6, la portion proximale 5 du tambour 4 comprend une base 19 dont l'extrémité proximale comprend également un épaulement 19a. Cette base 19 est assemblée avec le volant 17 au moyen de vis de fixation logés dans des emplacements 20 prévus pour leur vissage, comme illustré en figures 1 à 6, ledit assemblage permettant de constituer une gorge 21 de par la disposition en vis-à-vis desdits épaulements 17a, 19a respectivement sur le volant 17 et sur la base 19, comme illustré notamment en figures 5 et 6.

Tel qu'illustré sur les figures 1 à 6, le corps 2 comprend à son extrémité distale 2a une portion cylindrique interne 22 dans laquelle viennent se loger le volant 17 de la pièce de liaison 16 et en partie la base 19 de la portion proximale 5 du tambour 4. Cette portion cylindrique interne 22 comprend des protubérances 23 munies chacune d'un ergot 23a, de préférence six, uniformément répartis autour de ladite portion cylindrique interne 22. Ces ergots 23a viennent se loger dans la gorge 21 agencée entre ledit volant 17 et ladite base 19, comme illustré plus en détail en figures 5 et 6, et assurent un montage en liaison pivot selon l'axe longitudinal X de la pièce de liaison 16 et de la portion proximale 5, vis-à-vis du corps 2. L'arbre creux 18 de la pièce de liaison 16 s'étend dans le corps 2, selon l'axe longitudinal X, et est assujetti au niveau de son extrémité proximale 18a, à l'extrémité distale 24b d'un arbre de transmission 24, également creux, tel qu'illustré en figures 1 à 4 et 6. L'extrémité proximale 24a de cet arbre de transmission 24 est connectée à un moteur 25 d'entraînement en rotation. Deux bagues 26a, 26b sont montées en complément entre l'arbre de transmission 24 et la paroi interne 27 du corps 2, en sorte d'assurer la liaison pivot selon l'axe longitudinal X de l'ensemble portion proximale 5 du tambour 4, pièce de liaison 16, arbre de transmission 24, vis-à-vis du corps 2.

Tel qu'illustré sur les figures 1, 2, 5 à 8, la portion proximale 5 du tambour 4 est creuse et comprend deux logements 28, 29 agencés longitudinalement en vis-à-vis sur la paroi interne 30 cylindrique de ladite portion proximale 5. Ces logements 28, 29 sont configurés pour recevoir des éléments chauffants 31, 32, de préférence des capteurs à coefficient de température positif dit CTP. Ces éléments chauffants 31, 32 sont raccordés électriquement au moyen de câbles 33, 34 qui passent au travers de l'arbre creux 18 de la pièce de liaison 16 et de l'arbre de transmission 24, les extrémités 33a, 34a de ces câbles 33, 34 étant raccordées au moyen d'un connecteur électrique tournant 35 à une carte de gestion électronique (non illustrée sur les figures), comme le montrent les figures 1 et 2. Ainsi, les éléments chauffants 31, 32 sont en contact direct avec le tambour 4, lui-même en contact avec les bagues 7-13. Cela permet de régler avec une plus grande précision la température de chauffe des bagues 7-13 et offre une plage de réglage de la température de chauffe plus importante étant donné que l'on améliore la transmission de chaleur par conduction thermique à travers le tambour 4, par ce contact direct avec les éléments chauffants 31, 32. On choisira pour cela une matière assurant une bonne conduction thermique pour la mise en œuvre du tambour 4, par exemple l'aluminium.

Tel qu'illustré en figures 1 à 4, un ventilateur 36 est agencé à l'intérieur du corps 2, au niveau de son extrémité proximale 2b. Un capot ajouré 37 ferme cette extrémité proximale 2b et assure une prise d'air lors de la mise en marche du ventilateur 36, lequel souffle alors l'air dans la chambre 38 du corps 2. Un second élément chauffant 39, par exemple des capteurs à coefficient de température positif, est agencé dans la partie centrale de la chambre 38. L'air soufflé par le ventilateur 36 passe donc au travers de ce second élément chauffant 39, ce qui permet de le chauffer, puis cet air chauffé se propage dans ladite chambre 38 jusqu'à l'extrémité distale 2a du corps 2.

Tel qu'illustré sur les figures 1 à 6, les protubérances 23 sur la portion cylindrique interne 22 du corps 2 permettent de maintenir un espacement avec le volant 17 de la pièce de liaison 16 et la base 19 de la portion proximale 5 du tambour 4, ce qui permet de constituer un conduit qui communique avec la chambre 38 et qui débouche sur des sorties d'air 40 au niveau de l'extrémité distale 2a du corps 2. Ces sorties d'air 40 permettent de souffler l'air chaud dans le sens longitudinal, depuis la base 3a du mandrin 3, au niveau de la surface des cylindres externes 7b-13b des bagues 7-13 constituant la paroi externe dudit mandrin 3.

Tel qu'illustré sur les figures 1 à 6, les portions proximale 5 et distale 6 du tambour 4 sont creuses et définissent une chambre 41. Le volant 17 de la pièce de liaison 16 comprend quatre ouvertures 42 qui communiquent avec la chambre 41 du tambour 4. Ainsi, l'air chaud est propulsé par le ventilateur 36 dans la chambre 41, jusqu'à la tête épaulée 15 de la portion distale 6 du tambour 4. Un capot de fermeture 43 comprend des plots 44 qui permettent sa fixation avec la tête épaulée 15, au moyen de vis (non illustrées). Ces plots 44 permettent de conserver un espacement 45 entre la paroi interne 43a du capot de fermeture 43 et la tête épaulée 15, qui forme un canal communiquant avec ladite chambre 41. En outre, la paroi interne 43a présente une forme incurvée telle qu'illustrée en figures 1 à 3, permettant audit espacement 45 de constituer un déflecteur avec une sortie d'air 46 au niveau de la tête 3b du mandrin 3, orientée vers les bagues 7-13. Cette sortie d'air 46 permet de souffler l'air chaud vers les bagues 7-13 dans le sens de l'axe longitudinal X, au niveau de la surface des cylindres externes 7b-13b.

L'appareil de coiffure 1 comprend une pièce de transmission 47 illustrée sur les figures 1 à 8. Cette pièce de transmission 47 comprend deux bras 48, 49 qui s'étendent longitudinalement dans la chambre 41 du tambour 4. Ces bras 48, 49 sont montés en glissière selon l'axe longitudinal X, au travers de deux orifices débouchant 50, 51 agencés sur le volant 17 de la pièce de liaison 16. Ainsi, grâce à cette liaison glissière, l'entrainement en rotation de la pièce de liaison 16, par le biais du moteur 25, permet d'entrainer concomitamment la pièce de transmission 47 en rotation selon l'axe longitudinal X. La pièce de transmission 47 comprend un croisillon 52 qui est assujetti aux extrémités distales 48b, 49b des bras 48, 49, tel qu'illustré notamment sur les figures 1 et 2. De même, la pièce de transmission 47 comprend un anneau de guidage 53 qui est assujetti aux extrémités proximales 48a, 49a des bras et qui est monté à coulissement vis-à-vis de l'arbre creux 18 de la pièce de liaison 16, selon l'axe longitudinal X. Le croisillon 52 et l'anneau de guidage 53 sont entraînés en rotation selon l'axe longitudinal X avec les deux bras 48, 49 auxquels ils sont assujettis, lors de la mise en marche du moteur 25.

Tel qu'illustré sur les figures 1 à 4, l'appareil de coiffure 1 comprend une gâchette 54 qui est montée en liaison pivot 55 sur le côté externe du corps 2 et permet l'actionnement de deux bielles 56, 57 auxquelles elle est assujettie. Les extrémités distales 56b, 57b de ces bielles 56, 57 comprennent chacune une lumière 58, 58' de forme oblongue. Un anneau de glissement 59 est en contact glissant avec l'anneau de guidage 53, tel qu'illustré sur ces figures 1 à 4 et 6. L'anneau de glissement 59 comprend deux tétons 60, 61 qui s'étendent en opposition, comme illustré notamment en figures 3, 4 et 6, et viennent se loger respectivement dans les lumières 58, 58' sur les bielles 56, 57. L'anneau de glissement 59 est également monté à coulissement selon l'axe longitudinal X, vis-à-vis de l'arbre creux 18 de la pièce de liaison 16. Un actionnement de la gâchette 54, d'une première position illustrée en figure 2 vers une seconde position illustrée en figure 1, permet de translater l'anneau de glissement 59 vers l'avant de l'arbre creux 18, ce qui entraîne concomitamment la translation vers l'avant de l'anneau de guidage 53 et, donc, de la pièce de transmission 47. Lors de l'activation du moteur 25, l'anneau de guidage 53 est entraîné en rotation, comme expliqué précédemment, et frotte donc sur l'anneau de glissement 59 qui est assujetti aux bielles 56, 57.

Tel qu'illustré sur les figures 1 à 6, l'appareil de coiffure 1 comprend une tige proximale 62, cinq tiges intermédiaires 63-67 et une tige distale 68. La tige proximale 62 est agencée radialement et passe au travers de deux lumières 69, 70 de forme oblongue agencées longitudinalement sur le cylindre interne 7a de la bague proximale 7, les extrémités 62a, 62b de la tige proximale 62 se logeant dans deux trous 103a, 103b agencés radialement sur la portion proximale 5 du tambour 4. Ainsi, la bague proximale 7 est montée en liaison glissière vis-à-vis de la portion proximale 5, selon l'axe longitudinal X, avec une course de déplacement se limitant à la longueur des lumières 69, 70.

Tel qu'illustré notamment sur les figures 1, 2, 5 et 6, la portion proximale 5 du tambour 4 comprend deux lumières longitudinales 71, 72 qui s'étendent parallèlement à l'axe longitudinal X et qui sont disposées en vis-à-vis sur cette portion proximale 5. De même, la portion distale 6 du tambour 4 comprend deux rainures 73, 74 qui débouchent à l'extrémité proximale 6a de ladite portion distale 6 et qui sont disposées en vis-à-vis respectivement dans l'alignement des lumières longitudinales 71, 72, comme l'illustrent notamment les figures 5 et 6.

Tel que l'illustrent notamment les figures 1 à 6, les tiges intermédiaires 63-67 sont agencées radialement et passent chacune au travers des deux lumières longitudinales 71, 72. Les deux extrémités 63a-67a de ces tiges intermédiaires 63-67 passent respectivement au travers de deux trous débouchant 75a- 79a, illustrés en figure 6, agencés radialement et en vis-à-vis sur les cylindres internes 8a-12a des bagues intermédiaires 8-12, qui sont montés à coulissement selon l'axe longitudinal X vis-à-vis de la portion proximale 5 du tambour 4. Cette conception permet de réaliser un montage en liaison glissière des bagues intermédiaires 8-12 vis-à-vis de la portion proximale 5 du tambour, selon l'axe longitudinal X. En outre, ces deux extrémités 63a-67a, 63b-67b des tiges intermédiaires 63-67 se logent à l'intérieur des bagues précédentes 7-11 formant des créneaux, dans les parties correspondant aux cylindres externe 7b-11b desdites bagues précédentes 7-11, tel qu'illustré en figure 6. Par ailleurs, les cylindres internes 8a-12a des bagues intermédiaires 8-12 sont montés à coulissement selon l'axe longitudinal X vis-à-vis des bases circulaires 7d-11d des bagues précédentes 7-11, comme déjà expliqué précédemment. Ainsi, chaque bague intermédiaire 8-12 peut coulisser selon l'axe longitudinal X vis-à-vis de la bague 7-11 qui la précède, soit vers l'aval jusqu'à ce que les extrémités 63a-67a, 63b-67b de la tige intermédiaire 63-67 viennent en butée contre le côté interne de la base circulaire 7d-11d de la bague 7-11 précédente, comme cela apparaît sur la figure 3, soit vers l'amont jusqu'à ce que l'épaulement 8c-12c sur la bague intermédiaire 8-12 vienne en butée contre la face externe de la base circulaire 7d-11d de la bague précédente 7-11, comme cela apparaît notamment sur les figures 5 et 6. En outre, la rotation de la bague intermédiaire 8-12 vis-à-vis de la bague 7-11 qui la précède est bloquée par le biais des lumières longitudinales 71-72 au travers desquelles passent les tiges intermédiaires 63-67, ce qui assure un montage en liaison glissière avec une course limitée de chaque bague intermédiaire 8-12 vis-à-vis de la bague 7-11 qui la précède.

De manière comparable aux caractéristiques précitées, tel que l'illustre notamment la figure 6, la tige distale 68 est agencée radialement et passe au travers des deux lumières longitudinales 71, 72 de la portion proximale 5 du tambour 4. Les deux extrémités 68a, 68b de la tige distale 68 passent respectivement dans deux trous débouchant 80a agencés radialement en vis-à-vis sur le cylindre interne 13a de la bague distale 13, qui est monté à coulissement selon l'axe longitudinal X vis-à-vis de la portion proximale 5 du tambour 4. Cette conception permet de réaliser un montage en liaison glissière de la bague distale 13 vis-à-vis de la portion proximale 5 du tambour, selon l'axe longitudinal X. En outre, ces deux extrémités 68a, 68b de la tige distale 68 se logent à l'intérieur de la bague intermédiaire 12 qui la précède, dans la partie correspondant au cylindre externe 12b de ladite bague intermédiaire 12. Comme expliqué précédemment, le cylindre interne 13a de la bague distale 13 est monté à coulissement selon l'axe longitudinal X vis-à-vis de la base circulaire 12d de la bague intermédiaire 12 précédente. Ainsi, la bague distale 13 peut coulisser selon l'axe longitudinal X vis-à-vis de la bague intermédiaire 12 qui la précède, soit vers l'aval jusqu'à ce que les extrémités 68a, 68b de la tige distale 68 viennent en butée contre le côté interne de la base circulaire 12d de ladite bague intermédiaire 12, soit vers l'amont jusqu'à ce que l'épaulement 13c sur la bague distale 13 vienne en butée contre la face externe de la base circulaire 12d de la bague intermédiaire 12. En outre, la rotation de la bague distale 13 vis-à-vis de la bague intermédiaire 12 est bloquée par le biais des lumières longitudinales 71-72 au travers desquelles passe la tige distale 68, ce qui assure un montage en liaison glissière avec une course limitée de la bague distale 13 vis-à-vis de la bague intermédiaire 12 qui la précède. La tige distale 68 est en outre assujettie au croisillon 52 qu'elle traverse, comme l'illustrent notamment les figures 3 et 5. Les extrémités 68a, 68b de la tige distale 68 passent respectivement au travers des deux rainures 73,74 de la portion distale 6 du tambour, comme l'illustre la figure 6, ce qui bloque la rotation de la portion distale 6 vis-à-vis de la bague distale 13, selon l'axe longitudinal X.

Lors de l'activation de la gâchette 54 de la première position illustrée en figure 2 vers la seconde position illustrée en figure 1, la pièce de transmission 47 subit une translation vers l'avant selon l'axe longitudinal X, ce qui, du fait de l'assujettissement entre le croisillon 52, la tige distale 68 et la bague distale 13, assure le déplacement vers l'avant de ladite bague distale 13 et de la portion distale 6 du tambour 4, ces dernières translatant selon l'axe longitudinal X vis-à-vis de la portion proximale 5 du tambour 4. Concomitamment, la bague distale 13 translate vis-à-vis de la bague intermédiaire 12 qui la précède jusqu'à ce que les extrémités 68a, 68b de la tige distale 68 viennent en butée contre la base circulaire 12d de ladite bague intermédiaire 12, ce qui entraîne alors la translation vers l'avant selon l'axe longitudinal X de cette bague intermédiaire 12, vis-à-vis de la bague intermédiaire 11 qui la précède. Lorsque les extrémités 67a, 67b de la tige intermédiaire 67 viennent en butée contre la base circulaire 11d de la bague intermédiaire 11 précédente, celle-ci translate à son tour vis-à-vis de la bague intermédiaire 10 qui la précède. L'action se répète ainsi de suite jusqu'à ce que la dernière bague intermédiaire 8 entraîne en translation la bague proximale 7, une fois que les extrémités 63a, 63b de la dernière tige intermédiaire 63 viennent en butée contre la base circulaire 7d de ladite bague proximale 7. La bague proximale 7 translate selon l'axe longitudinal X vis-à-vis de la portion proximale 5 du tambour et de la tige proximale 62 jusqu'à ce que les lumières 69,70 sur la bague proximale 7 viennent en butée sur les extrémités 62a, 62b de la tige proximale 62, ce qui stoppe le déploiement du mandrin 3. Dans cette position déployée du mandrin 3, la bague proximale 7 présente un écartement 81 vis-à-vis de la base 19 de la portion proximale 5 du tambour 4 et les bagues 7-13 présentent entre elles des écartements 82-87. Le dispositif d'actionnement tel que décrit précédemment permet donc de déployer successivement, de manière télescopique, les bagues 7-13 jusqu'à ce qu'elles laissent apparaître entre elles les écartements 81-87 qui permettent l'insertion de mèches de cheveux.

L'appareil de coiffure 1 est configuré pour que la gâchette 54 revienne automatiquement dans la position illustrée en figure 2 lorsque l'utilisateur relâche cette gâchette 54, après avoir positionné les cheveux dans les écartements 81-87. Pour cela, des moyens de rappel assurent une translation automatique de la pièce de transmission 47, une fois la gâchette 54 relâchée. De préférence, ces moyens de rappel sont constitués de deux ressorts (non illustrés sur les figures) qui sont agencés respectivement sur les deux bras 48, 49. Ces deux ressorts peuvent être agencés dans la partie des bras 48, 49 située entre le volant 17 de la pièce de liaison 16 et le croisillon 52 ; dans ce cas les ressorts travaillent en extension. On pourrait au contraire prévoir un agencement de ces deux ressorts dans la partie des bras 48, 49 située entre le volant 17 et l'anneau ou la bague de guidage 53, lesdits ressorts travaillant dans ce cas en compression. La constante de raideur des ressorts sera dimensionnée pour assurer ce retour automatique de la gâchette 54. On pourrait cependant prévoir une constante de raideur moins importante, en actionnant préalablement la gâchette 54 manuellement pour la ramener en position illustrée en figure 2, les ressorts poussant alors concomitamment la pièce de transmission 47 vers l'arrière en la maintenant plaquée contre l'anneau ou la bague de glissement 59.

Lorsque la pièce de transmission 47 translate vers l'arrière de l'appareil de coiffure 1, selon l'axe longitudinal X, celle-ci entraîne concomitamment la translation de la bague distale 13 et de la portion distale 6 du tambour 4 qui coulissent par rapport à la portion proximale 5 du tambour 4. Les cheveux disposés dans l'écartement distal 87 situé entre l'épaulement 13c de la bague distale 13 et la base circulaire 12d de la bague intermédiaire 12, sont alors compressés jusqu'à atteindre une limite de compression. Cette limite de compression entraîne alors le déplacement concomitant de la bague distale 13 et de la bague intermédiaire 12 précédente. Les cheveux disposés dans le dernier écartement intermédiaire 86 sont à leur tour compressés jusqu'à atteindre une limite de compression entraînant le déplacement concomitant de la bague distale 13 et des deux dernières bagues intermédiaires 12-11. L'action se répète ainsi de suite jusqu'à ce que la bague proximale 7 translate concomitamment avec la bague distale 13 et toutes les bagues intermédiaires 8-12. Une fois que les cheveux disposés dans l'écartement proximal 81 situé entre l'épaulement 7c de la bague proximale 7 et la base 19 de la portion proximale 5 du tambour 4, sont compressés, les ressorts de rappel de la pièce de transmission 47 équilibrent la pression exercée sur les cheveux disposés dans les écartements 81-87 entre les bagues 7-13, indépendamment des épaisseurs de cheveux situées dans ces écartements 81-87, étant donné le rétrécissement ou le retour télescopique des bagues 7-13 du mandrin 3, en partant de la bague distale 13 jusqu'à la bague proximale 7.

L'appareil de coiffure 1 comprend une pièce de blocage 88 apparaissant sur les figures 1 à 8. Cette pièce de blocage 88 comprend un axe d'extrémité 89 qui se divise en deux branches 90,91 qui s'étendent parallèlement à l'axe longitudinal X, aux extrémités desquelles sont agencés respectivement deux doigts 92, 93. Une barre de renfort 94 permet de rigidifier les deux branches 90, 91. L'axe d'extrémité 89 est assujetti à un bouton de commande 95 qui est monté en liaison pivot selon l'axe longitudinal X, vis-à-vis du capot de fermeture 43. Le bouton de commande 95 permet d'actionner la rotation de la pièce de blocage 88 selon l'axe longitudinal X, d'une position déverrouillée selon laquelle les doigts 92, 93 sont dégagés vis-à-vis de la première tige intermédiaire 63, comme illustré en figures 5 et 7, vers une position verrouillée selon laquelle lesdits doigts 92, 93 sont engagés entre la tige proximale 62 et la première tige intermédiaire 63, et viennent en butée contre ladite première tige intermédiaire 63. Dans cette position verrouillée, l'actionnement de la gâchette 54 - de manière similaire à l'actionnement permettant de passer d'une position de la gâchette illustrée à la figure 2 vers celle illustrée à la figure 1 - permet de translater vers l'avant la pièce de transmission 47, ce qui déplace concomitamment la bague distale 13, la portion distale 6 du tambour avec le capot de fermeture 43 et, de ce fait, la pièce de blocage 88. Les doigts 92, 93 entraînent alors la première tige intermédiaire 63, ce qui déplace concomitamment les bagues intermédiaires 8-12 et la bague distale 13 qui restent jointives. Lorsque les extrémités 63a, 63b de la première tige intermédiaire 63 viennent en contact de la face interne de la base circulaire 7d de la bague proximale 7, cette dernière est alors également entraînée en translation selon l'axe longitudinal X, avec les autres bagues 8-13 jointives, jusqu'à ce que les lumières 69, 70 sur le cylindre interne 7a viennent en butée contre la tige proximale 62. Seuls apparaissent alors l'écartement proximal 81 et le premier écartement intermédiaire 82, dans lesquels peuvent être placés des cheveux. Le relâchement de la gâchette 54 permet la translation concomitante vers l'arrière, sous l'action des ressorts, de la bague distale 13 et des bagues intermédiaires 8-12, ce qui resserre d'abord le premier écartement intermédiaire 82 jusqu'à ce que la bague proximale 7 translate également, l'écartement proximal 81 se resserrant alors à son tour. Les bagues 8-13 en position jointive forment un rouleau autour duquel peuvent être enroulés les cheveux qui sont maintenus à leurs extrémités, au niveau des pointes, pour la réalisation d'un bouclage. On pourrait envisager une variante de réalisation selon laquelle toutes les bagues 7-13 se déplaceraient jointivement et concomitamment pour ne laisser apparaître que l'écartement proximal 81 lors de l'activation de la gâchette 54. Il conviendrait dans ce cas d'ajouter un élément de butée (non illustré) complémentaire assujetti à la bague proximale 7, sur lequel viendraient en contact les doigts 92, 93 de la pièce de blocage 88.

Tel qu'illustré sur la figure 9, l'appareil de coiffure comprend un manchon 96 qui est configuré pour être positionné autour du mandrin 3 lorsque les bagues 7-13 sont disposées jointivement. Le manchon 96 comprend des poils (non illustrés sur la figure 9 pour une meilleure lecture de celle-ci) qui sont répartis radialement et uniformément sur le manchon au niveau de trous 97 qui permettent l'assemblage de ces poils sur le manchon 96. Le manchon 96 comprend deux parties semi-cylindriques 98, 99 qui sont montées en liaison pivot 100 l'une par rapport à l'autre selon un axe longitudinal X1 parallèle à l'axe longitudinal X au niveau de leurs premiers bords 98a, 99a, ce qui permet d'ouvrir le manchon 96 pour le positionner autour du mandrin 3 puis de refermer le manchon pour le serrer autour du mandrin 3. Les seconds bords 98b, 99b des deux parties 98, 99 sont maintenus entre eux en position fermée, au moyen de deux clips 101, 102, illustrés en figure 9. Ce manchon 96 permet d'utiliser l'appareil de coiffure 1 pour le brossage des cheveux.

Ainsi, les caractéristiques précitées de l'appareil de coiffure 1 offrent plusieurs utilisations possibles. En positionnant et en pressant les cheveux dans les écartements 81-87 entre les bagues 7-13 et la base 19 de la portion proximale 5 du tambour 4, à proximité des racines des cheveux, puis en translatant l'appareil de coiffure 1 des racines vers les pointes des cheveux, on réalise un lissage. En positionnant et en pressant les pointes des cheveux dans l'écartement 81 entre ladite base 19 et la bague proximale 7, puis en enroulant les cheveux autour des bagues 7-13 jointives et formant un rouleau, on réalise un bouclage. En ajoutant le manchon 96 autour du mandrin 3, on réalise un brossage des cheveux. Ces différentes opérations peuvent en outre être réalisées sur cheveux secs ou humides, en utilisant les moyens de chauffage, c'est-à-dire les éléments chauffants 31,32 qui assurent une conduction thermique à travers le tambour 4 et les bagues 7-13 et, en complément ou indépendamment, le ventilateur 36 et le second élément chauffant 39 qui permettent le soufflage d'air chaud par la base 3a et la tête 3b du mandrin 3, le long de la surface externe dudit mandrin 3.

L'appareil de coiffure 1 comprend d'autres caractéristiques comme un système de commande des moyens de chauffage pour le réglage de la température de chauffe des éléments chauffants 31, 32, 39 et pour le réglage de la vitesse du ventilateur 36.

On peut envisager des variantes de réalisation du dispositif d'actionnement des bagues 7-13 tout en conservant un resserrage de ces bagues 7-13 indépendamment les unes des autres et une pression constante entre elles. On peut par exemple remplacer la gâchette 54 et les bielles 56,57 par un autre système d'actionnement de la pièce de transmission 47. On peut aussi modifier le système de transmission, c'est-à-dire la pièce de transmission 47, la pièce de liaison 16, les tiges 62-68, la forme des bagues 7-13, les moyens de rappel (non illustré) et le tambour 4 constitués des deux portions proximale 5 et distale 6, tout en parvenant à un montage télescopique similaire des bagues 7-13 qui permet d'écarter entre elles les bagues 7-13, puis de resserrer indépendamment lesdites bagues 7-13 en conservant une pression constante malgré des variations d'épaisseurs de cheveux dans les écartements 81-87.

On peut aussi envisager des variantes de systèmes de blocage des bagues 7-13 en remplacement de la pièce de blocage 88, en sorte d'écarter de manière jointive les bagues 7-13 vis-à-vis de la base 19 du tambour 4.

On peut aussi trouver des variantes d'éléments chauffants 31, 32, en remplacement des capteurs à coefficient de température positif. On peut aussi prévoir de fixer les éléments chauffant 31, 32 directement sur la paroi interne 30 du tambour 4, sans prévoir les logements 28, 29.

Le mode de réalisation décrit précédemment présente pour avantage de limiter l'encombrement de la chambre 41 du tambour 4, ce qui contribue avantageusement à agencer le dispositif d'actionnement des bagues 7-13 directement dans ladite chambre 41 et à souffler de l'air chaud par la tête 3b du mandrin 3, en complément d'un soufflage d'air chaud par la base 3a dudit mandrin 3.

## Revendications

1. Appareil de coiffure (1) comprenant un corps (2) configuré pour manipuler l'appareil, un mandrin (3) de coiffage des cheveux qui est creux et qui prolonge le corps selon un axe longitudinal (X), **caractérisé en ce qu'**il comprend deux éléments chauffants (31, 32) par conduction thermique agencés sur une paroi interne (30) du mandrin et qui s'étendent le long de la paroi interne (30) du mandrin (3).

2. Appareil de coiffure (1) selon la revendication 1, dans lequel le mandrin (3) comprend un tambour (4) et des bagues (7-13) montées coulissantes selon l'axe longitudinal (X) sur une paroi externe dudit tambour, lesdites bagues étant configurées pour être positionnées jointivement entre elles de sorte à constituer un rouleau ou pour être écartées entre elles de sorte à permettre l'insertion de cheveux dans les écartements (81-87) entre lesdites bagues, l'au moins un élément chauffant (31, 32) étant agencé sur la paroi interne (30) du tambour.

3. Appareil de coiffure (1) selon la revendication 2, lequel comprend un dispositif d'actionnement des bagues (7-13) configuré au moins pour écarter les bagues et pour resserrer indépendamment ces bagues les unes contre les autres en fonction des épaisseurs de cheveux disposées entre lesdites bagues.

4. Appareil de coiffure (1) selon la revendication 3, dans lequel les bagues (7-13) sont configurées pour être montées coulissantes successivement les unes vis-à-vis des autres selon l'axe longitudinal (X), le dispositif d'actionnement comprenant un système de transmission configuré à l'intérieur du mandrin (3) pour coulisser de manière télescopique les bagues lors de leur écartement et lors de leur resserrage, l'au moins un élément chauffant (31,32) étant disposé autour dudit système de transmission.

5. Appareil de coiffure (1) selon l'une des revendications 3 ou 4, lequel comprend un système de blocage (88) configuré pour agir sur le dispositif d'actionnement et déplacer concomitamment les bagues (7-13) en position jointive dans une position écartée par rapport à une base (19) du mandrin (3) ou inversement dans une position resserrée vis-à-vis de ladite base, lors de l'activation dudit dispositif d'actionnement.

6. Appareil de coiffure (1) selon la revendication 5, lequel comprend un bouton de commande (95) du système de blocage (88) configuré pour activer et désactiver ledit système de blocage.

7. Appareil de coiffure (1) selon l'une des revendications 2 à 6, dans lequel le tambour (4) comprend une portion proximale (5) et une portion distale (6), la portion distale étant montée coulissante dans la portion proximale selon l'axe longitudinal (X), l'au moins un élément chauffant (31, 32) étant monté sur la paroi interne de la portion proximale (5).

8. Appareil de coiffure (1) selon l'une des revendications 1 à 7, dans lequel le mandrin (3) est monté en liaison pivot vis-à-vis du corps (2), ledit appareil comprenant des moyens d'entraînement en rotation (42, 43) du mandrin.

9. Appareil de coiffure (1) selon la revendication 8, dans lequel l'au moins un élément chauffant (31, 32) est raccordé électriquement à une carte électronique de gestion fixée dans le corps (2), au moyen d'un connecteur électrique tournant (35).

10. Appareil de coiffure (1) selon l'une des revendications 1 à 9, lequel comprend des moyens de soufflage d'air chaud (36, 39) agencés dans le corps (2), le mandrin (3) étant configuré pour éjecter l'air chaud soufflé.

11. Appareil de coiffure (1) selon la revendication 10, dans lequel les moyens de soufflage d'air chaud (36, 39) et le mandrin (3) sont configurés pour éjecter l'air chaud soufflé au travers d'au moins une parmi deux sorties d'air (40, 46) agencées respectivement au niveau d'une base (3a) et d'une tête (3b) dudit mandrin.

12. Appareil de coiffure (1) selon la revendication 11, dans lequel la base (3a) du mandrin (3) et le corps (2) sont configurés pour former un conduit qui débouche sur la première sortie (40) au niveau de ladite base, l'air chaud soufflé circulant dans ledit conduit.

13. Appareil de coiffure (1) selon l'une des deux revendications 11 ou 12, lequel comprend un capot (43) de fermeture de la tête (3b) du mandrin (3), ledit capot et ladite tête étant configurés pour former un conduit déflecteur (45) qui communique avec l'intérieur (41) du mandrin et qui débouche sur la seconde sortie (46) au niveau de ladite tête, l'air chaud soufflé circulant à l'intérieur du mandrin puis dans le conduit déflecteur.

14. Appareil de coiffure (1) selon l'une des revendications 1 à 13, dans lequel le mandrin (3) comprend une paroi interne (30) sur laquelle sont agencés deux logements (28, 29) configurés pour recevoir les éléments chauffants (31, 32).

15. Appareil de coiffure (1) selon l'une des revendications 1 à 14, dans lequel les éléments chauffants (31, 32) s'étendent selon l'axe longitudinal (X) sur au moins la moitié de la longueur du mandrin (3).

## Patentansprüche

1. Frisiereinrichtung (1), die einen Körper (2) umfasst, der dazu konfiguriert ist? die Einrichtung zu handhaben, einen Frisierwickelhülse (3) der Haare, die hohl ist und den Körper entlang einer Längsachse (X) verlängert, **dadurch gekennzeichnet, dass** sie zwei Elemente (31, 32) durch Wärmeleitung umfasst, die auf einer Innenwand (30) der Wickelhülse eingerichtet sind und sich entlang der Innenwand (30) der Wickelhülse (3) erstrecken.

2. Frisiereinrichtung (1) nach Anspruch 1, wobei die Wickelhülse (3) eine Trommel (4) und Ringe (7 bis 13) umfasst, die entlang der Längsachse (X) gleitend auf einer Außenwand der Trommel montiert sind, wobei die Ringe dazu ausgelegt sind, aneinanderstoßend derart positioniert zu sein, dass sie eine Walze bilden, oder um voneinander derart beabstandet zu sein, dass sie das Einfügen von Haaren in die Abstände (81 bis 87) zwischen den Ringen erlauben, wobei das mindestens eine Heizelement (31, 32) auf der Innenband (30) der Trommel eingerichtet ist.

3. Frisiereinrichtung (1) nach Anspruch 2, die eine Betätigungsvorrichtung der Ringe (7 bis 13) umfasst, die mindestens dazu ausgelegt ist, die Ringe zu beabstanden und diese Ringe unabhängig gegeneinander in Abhängigkeit von den Dicken der Haare, die zwischen den Ringen angeordnet sind, zusammenzuziehen.

4. Frisiereinrichtung (1) nach Anspruch 3, wobei die Ringe (7 bis 13) dazu ausgelegt sind, nacheinander, die einen gegenüber den anderen, entlang der Längsachse (X) gleitend montiert zu sein, wobei die Betätigungsvorrichtung ein Übertragungssystem umfasst, das in dem Inneren der Wickelhülse (3) dazu ausgelegt ist, auf teleskopische Art die Ringe bei ihrem Beabstanden und bei ihrem Wiederspannen zu schieben, wobei das mindestens eine Heizelement (31, 32) um das Übertragungssystem angeordnet ist.

5. Frisiereinrichtung (1) nach einem der Ansprüche 3 oder 4, die ein Blockierungssystem (88) umfasst, das dazu ausgelegt ist, auf die Betätigungsvorrichtung einzuwirken und die Ringe (7 bis 13) gleichzeitig in aneinanderstoßender Position in eine Position, die in Bezug auf eine Basis (19) der Wickelhülse (3) beabstandet ist, oder umgekehrt in eine Position, die gegenüber der Basis zusammengezogen ist, bei der Betätigung der Betätigungsvorrichtung zu verlagern.

6. Frisiereinrichtung (1) nach Anspruch 5, die einen Steuerknopf (95) des Blockierungssystem (88) umfasst, der dazu ausgelegt ist, das Blockierungssystem zu aktivieren und deaktivieren.

7. Frisiereinrichtung (1) nach einem der Ansprüche 2 bis 6, wobei die Trommel (4) einen proximalen Abschnitt (5) und einen distalen Abschnitt (6) umfasst, wobei der distale Abschnitt in dem proximalen Abschnitt entlang der Längsachse (X) gleitend montiert ist, wobei das mindestens eine Heizelement (31, 32) auf der Innenwand des proximalen Abschnitts (5) montiert ist.

8. Frisiereinrichtung (1) nach einem der Ansprüche 1 bis 7, wobei die Wickelhülse (3) in Schwenkverbindung gegenüber dem Körper (2) montiert ist, wobei die Einrichtung Mittel zum Antrieb in Drehung (42, 43) der Wickelhülse umfasst.

9. Frisiereinrichtung (1) nach Anspruch 8, wobei das mindestens eine Heizelement (31, 32) elektrisch mittels eines elektrischen Drehsteckverbinders (35) an eine elektronische Verwaltungskarte angeschlossen ist, die in dem Körper (2) befestigt ist.

10. Frisiereinrichtung (1) nach einem der Ansprüche 1 bis 9, die Warmluftblasmittel (36, 39) umfasst, die in dem Körper (2) eingerichtet sind, wobei die Wickelhülse (3) dazu ausgelegt ist, die geblasene Warmluft auszustoßen.

11. Frisiereinrichtung (1) nach Anspruch 10, wobei die Mittel zum Blasen von Warmluft (36, 39) und die Wickelhülse (3) dazu ausgelegt sind, geblasene Warmluft durch mindestens einen von zwei Luftausgängen (40, 46), die jeweils auf der Ebene jeweils einer Basis (3a) und eines Kopfs (3b) der Wickelhülse eingerichtet sind, auszustoßen.

12. Frisiereinrichtung (1) nach Anspruch 11, wobei die Basis (3a) der Wickelhülse (3) und des Körpers (2) dazu konfiguriert sind, eine Leitung zu bilden, die auf dem ersten Ausgang (40) auf der Ebene der Basis mündet, wobei die geblasene Warmluft in der Leitung zirkuliert.

13. Frisiereinrichtung (1) nach einem der zwei Ansprüche 11 oder 12, die eine Verschlusshaube (43) des Kopfes (3b) der Wickelhülse (3) umfasst, wobei die Haube und der Kopf dazu ausgelegt sind, eine Ablenkleitung (45) zu bilden, die mit dem Inneren (41) der Wickelhülse in Verbindung steht und auf dem zweiten Ausgang (46) auf der Ebene des Kopfs mündet, wobei die geblasene Warmluft in dem Inneren der Wickelhülse und dann in der Ablenkleitung zirkuliert.

14. Frisiereinrichtung (1) nach einem der Ansprüche 1 bis 13, wobei die Wickelhülse (3) eine Innenwand (30) umfasst, auf der zwei Aufnahmen (28, 29), die dazu ausgelegt sind, die Heizelemente (31, 32) aufzunehmen, eingerichtet sind.

15. Frisiereinrichtung (1) nach einem der Ansprüche 1 bis 14, wobei sich die Heizelemente (31, 32) entlang der Längsachse (X) auf mindestens der Hälfte der Länge der Wickelhülse (3) erstrecken.

## Claims

1. Hairstyling apparatus (1) comprising a body (2) configured to handle the apparatus, a mandrel (3) for styling hair which is hollow and which extends the body along a longitudinal axis (X), **characterised in that** it comprises two heating elements (31, 32) by heat conduction arranged on an inner wall (30) of the mandrel and which extend along the inner wall (30) of the mandrel (3).

2. Hairstyling apparatus (1) according to claim 1, wherein the mandrel (3) comprises a drum (4) and rings (7-13) slidingly mounted along the longitudinal axis (X) on an outer wall of said drum, said rings being configured to be positioned contiguously together so as to constitute a roller or to be offset together so as to allow the insertion of hair in the gaps (81-87) between said rings, the at least one heating element (31, 32) being arranged on the inner wall (30) of the drum.

3. Hairstyling apparatus (1) according to claim 2, which comprises a device for actuating the rings (7-13) configured at least to offset the rings and to independently tighten these rings against the others according to the thicknesses of hair disposed between said rings.

4. Hairstyling apparatus (1) according to claim 3, wherein the rings (7-13) are configured to be slidingly mounted successively opposite one another along the longitudinal axis (X), the actuation device comprising a transmission system configured inside the mandrel (3) to telescopically slide the rings during their offsetting and during their tightening, the at least one heating element (31, 32) being disposed around said transmission system.

5. Hairstyling apparatus (1) according to one of claims 3 or 4, which comprises a blocking system (88) configured to act on the actuation device and together move the rings (7-13) in the contiguous position in a position offset with respect to a base (19) of the mandrel (3) or conversely in a tightened position opposite said base during the activation of said actuation device.

6. Hairstyling apparatus (1) according to claim 5, which comprises a button for controlling (95) the blocking system (88) configured to activate and deactivate said blocking system.

7. Hairstyling apparatus (1) according to one of claims 2 to 6, wherein the drum (4) comprises a proximal portion (5) and a distal portion (6), the distal portion being slidingly mounted in the proximal portion along the longitudinal axis (X), the at least one heating element (31, 32) being mounted on the inner wall of the proximal portion (5).

8. Hairstyling apparatus (1) according to one of claims 1 to 7, wherein the mandrel (3) is mounted in pivot connection opposite the body (2), said apparatus comprising means for driving in rotation (42, 43) of the mandrel.

9. Hairstyling apparatus (1) according to claim 8, wherein the at least one heating element (31, 32) is electrically connected to an electronic management board fixed in the body (2), by means of a rotating electric connector (35).

10. Hairstyling apparatus (1) according to one of claims 1 to 9, which comprises hot air blowing means (36, 39) arranged in the body (2), the mandrel (3) being configured to eject blown hot air.

11. Hairstyling apparatus (1) according to claim 10, wherein the hot air blowing means (36, 39) and the mandrel (3) are configured to eject blown hot air through at least one from among two air outlets (40, 46) arranged respectively at the level of a base (3a) and of a head (3b) of said mandrel.

12. Hairstyling apparatus (1) according to claim 11, wherein the base (3a) of the mandrel (3) and the body (2) are configured to form a conduit which leads to the first outlet (40) at the level of said base, the blown hot air circulating in said conduit.

13. Hairstyling apparatus (1) according to one of the two claims 11 or 12, which comprises a cap (43) for closing the head (3b) of the mandrel (3), said cap and said head being configured to form a deflector conduit (45) which communicates with the inside (41) of the mandrel and which leads to the second outlet (46) at the level of said head, the blown hot air circulating inside the mandrel then in the deflector conduit.

14. Hairstyling apparatus (1) according to one of claims 1 to 13, wherein the mandrel (3) comprises an inner wall (30) on which are arranged two housings (28, 29) configured to receive the heating elements (31, 32).

15. Hairstyling apparatus (1) according to one of claims 1 to 14, wherein the heating elements (31, 32) extend along the longitudinal axis (X) over at least half of the length of the mandrel (3).
